# EUROPÄISCHE PATENTSCHRIFT

(11) **EP 1 049 551 B1**
(45) Veröffentlichungstag und Bekanntmachung des Hinweises auf die Patenterteilung: **02.04.2003**
(21) Anmeldenummer: 99902542.2
(22) Anmeldetag: 15.01.1999
(51) Int. Cl.: B22D 41/08, B22D 41/00, B22D 41/02

(54) **BEHÄLTER FÜR METALLURGISCHE SCHMELZEN**
RECEPTACLE FOR METALLURGIC MELTING
RECIPIENT POUR COULEE METALLURGIQUE

(30) Priorität: 22.01.1998 DE 19802222
(43) Veröffentlichungstag der Anmeldung: 08.11.2000
(73) Patentinhaber: INTOCAST AG Feuerfest-Produkte und Giesshilfsmittel, 40882 Ratingen (DE)
(72) Erfinder: SCHWAN, Markus, D-41844 Wegberg (DE); LOBEMEIER, Dieter, D-46562 Voerde (DE)
(74) Vertreter: Palgen, Peter, Dr.
(86) Internationale Anmeldenummer: EP9900208
(87) Internationale Veröffentlichungsnummer: WO99037423

(56) Entgegenhaltungen:
- EP-A- 0 105 795
- EP-A- 0 429 323
- DE-A- 2 233 894
- DE-A- 3 443 281
- DE-A- 19 738 709
- DE-C- 4 403 270
- FR-A- 2 657 549
- US-A- 2 472 456
- US-A- 4 746 102

## Beschreibung

Die Erfindung bezieht sich auf eine bei der Herstellung eines Behälters für metallurgische Schmelzen verwendbare Form.

Für den Transport von Stahlschmelzen oder sonstigen Metallschmelzen in Stahlwerken und Gießereien werden sogenannte Gießpfannen eingesetzt, die als Beispiel für derartige Behälter zu verstehen sind. Die Gießpfannen sind mit feuerfesten Materialien ausgekleidet, deren Aufgaben darin bestehen, den Stahlmantel der Gießpfannen vor der heißen Schmelze zu schützen und durch eine isolierende Wirkung den Temperaturverlust der Metallschmelze zu minimieren. Dabei darf die feuerfeste Auskleidung, gegen die die aggressive Schmelze mit einer hohen Temperatur ansteht, keine Bestandteile in die Schmelze abgeben, die diese verunreinigen würde.

In jüngerer Vergangenheit entwickelte sich die Gießpfanne zu einem wesentlichen Faktor der sekundärmetallurgischen Behandlung des Stahls. Dazu gehören das Einspülen von Inertgasen zur Erzeugung eines Rühreffektes in der Schmelze, das Einblasen von Hilfsmitteln wie zum Beispiel Kalkstaub zum Entschwefeln, das Einbringen und Aufschmelzen von Legierungselementen und die Verbesserung des Reinheitsgrades der Stahlschmelze.

Bei dem Entleeren einer Gießpfanne, wenn also die bis zu 300 t betragende Inhaltsmenge abgegossen ist, sollte auf dem Boden der Pfanne möglichst wenig Stahl zurückbleiben, da dies einen Verlust bedeutet und erstarrende Stahlgebilde beim Kippen der Pfanne zwecks Entfernung der Schlacke sehr störend sein können.

Aus der DE 197 38 709 A1 ist es schon bekannt, daß der Bodenbereich eines metallurgischen Gefäßes eine zum Abstichloch (Ausguß) geneigte Fläche aufweist, die das Stehenbleiben von Schmelze auf dem Boden beim Entleeren verhindert. Über die Art der feuerfesten Auskleidung des metallurgischen Gefäßes geht aus der DE 197 38 709 A1 allerdings nichts hervor.

Die EP 429 323 A1 läßt eine ähnliche Ausführungsform mit geneigtem Boden erkennen, der zwar in der zeichnerischen Darstellung einen homogenen Querschnitt aufweist, über dessen Art oder Struktur nichts gesagt ist.

Auf dem Boden der Auskleidung einer Gießpfanne oder eines sonstigen metallurgischen Gefäßes bilden sich im Impact-Bereich beim Einfüllen der heißen Schmelze durch die Erosion Vertiefungen, die die Betriebsdauer verkürzen und in denen Schmelzereste stehenbleiben, die das Ausbringen verschlechtern.

Um dem entgegenzuwirken, ist es aus der DE 34 43 281 A1 bereits bekannt, an der Auftreffstelle des Gießstrahls ein konvexes Prallelement in Form einer Buckelfläche vorzusehen, die einen voreilenden Verschleiß an der Auftreffstelle vermeiden soll.

Allerdings besteht die feuerfeste Auskleidung bei dieser Ausführungsform aus geformten feuerfesten Produkten. Geformte feuerfeste Produkte sind durch Pressen hergestellte Steine, üblicherweise eines standardisierten Formats, und durch Gießen, Stampfen oder Vibrieren geformte Bauteile eines kundenspezifischen Formats. Die Anlageflächen der Steine untereinander sind gegebenenfalls mit feuerfestem Mörtel bestrichen. Bei der aus verschiedenen Formaten/-Bauteilen bestehenden feuerfesten Auskleidung einer Stahlgießpfanne entstehen zwangsläufig Fugen, die durch Stampfen oder Gießen geeigneter Mörtel oder Kitte ausgefüllt werden müssen. Diese Kombination von Materialien unterschiedlicher physikalischer Eigenschaften verursacht eine zusätzliche Beanspruchung der feuerfesten Auskleidung über den bloßen Angriff der Schmelze hinaus. Außerdem erlauben geformte feuerfeste Bauteile nur mit erheblichem Aufwand eine Variation der Formgebung des Bodens.

Um eine Gießpfanne derart auszugestalten, daß die Menge der am Schluß in der Pfanne verbleibenden Schmelze minimiert ist, können drei Merkmale zusammenwirken.

Es soll zunächst aus allen Richtungen gegen den Ausguß hin das an sich bekannte Gefälle vorliegen, und zwar über 360° bezüglich der durch die Mitte des Ausgusses gehenden aufrechten Achse. Es ist dadurch erreicht, daß an keiner Stelle der Oberseite des Bodens eine Vertiefung besteht, in der eine Restmenge der Schmelze stehenbleiben kann. Der Stahl wird also soweit wie möglich im Zuge des normalen Abgießens vom Pfannenboden entfernt. Das hat nicht nur den Vorteil, daß beim anschließenden Kippen der Pfanne keine Probleme mit erstarrenden Stahlresten entstehen, sondern erhöht auch das Ausbringen, und zwar um 0,3 bis 7 t pro Pfanne, je nach deren Größe.

Mit fortschreitender Abgußzahl (Zahl der Chargen) wird sich die durch die konvexe Form gegebene, der Bildung einer Vertiefung entgegenwirkende Verstärkung des Aufprallbereichs durch das Prallelement zwar abflachen, doch kann in jedem Fall mit der anfänglichen konvexen Form eine erhebliche Betriebsdauerverlängerung des Pfannenbodens erreicht werden. Die konvexe Gestalt des Prallelementes wirkt mit der übrigen Gestaltung des Pfannenbodens dahingehend zusammen, daß der auf das Prallelement auftreffende Stahl zunächst entsprechend der Wölbung von dem Prallelement abströmt und dann in das Gefälle des Pfannenbodens gerät, sodaß er ein über seine ganze Strömungsstrecke zum Ausguß hin sich erstrekendes Gesamtgefälle ohne Vertiefungen vorfindet.

Die Herstellung der unregelmäßigen Gestalt des Bodens der Auskleidung wird durch das dritte Merkmal der monolithischen Auskleidung derselben auf eine praktikable Weise ermöglicht, die zudem den großen Vorteil einer fugenlosen und daher angriffsarmen Oberfläche vorweisen kann. Monolithische feuerfeste Auskleidungen sind für sich genommen z. B. aus der DE 44 03 270 C1 bekannt. Bei derartigen Auskleidungen werden fließfähige Gieß- oder Vibrationsmassen in Kombination mit entsprechenden Schablonen eingesetzt und ergeben eine fugenlose, aus einheitlichem Material bestehende frei zu gestaltende Formung der Auskleidung.

Erfindungsgemäß ist eine Form zur Herstellung einer gemäß Vorigem gestalteten Auskleidung des Bodens eines Behälters aus einem fließfähigen feuerfesten Material nach Anspruch 1 ausgebildet.

Dabei kann gemäß Anspruch 2 das gewölbte Prallelement durch eine separate, mit dem Boden der Form verbindbare Kalotte gebildet sein.

Dies erleichtert nicht nur die Herstellung der Form, sondern ermöglicht es auch, bedarfsweise Kalotten verschiedener Wölbung einzusetzten.

Es kann zweckmäßig sein, gemäß Anspruch 3 im Boden der Form einen Anschluß für eine Zuführleitung eines fluiden Druckmediums zur Unterstützung des Abhebens der Form beim Entformen vorzusehen, wie es in ähnlicher Form aus der ZA-PS 94/8240 bekannt ist.

In der Zeichnung ist ein Ausführungsbeispiel der Erfindung dargestellt.
Fig. 1 zeigt eine Ansicht von oben in eine Gießpfanne für Stahlschmelzen mit fertiggestellter Auskleidung;
Fig. 2 zeigt einen Längsschnitt durch die aufrecht stehende Gießpfanne der Linie II-II in Fig. 1;
Fig. 3 zeigt einen entsprechenden Schnitt durch den unteren Teil der Gießpfanne nach der Linie III-III in Fig. 1;
Fig. 4 zeigt einen entsprechenden Schnitt nach der Linie IV-IV in Fig. 1;
Fig. 5 zeigt einen Längsschnitt durch den unteren Teil der Gießpfanne entsprechend der Linie II-II in Fig. 1 bei der Ausbildung des Bodens mittels der erfindungsgemäßen Form.

Die in Fig. 1 als Ganzes mit 100 bezeichnete Gießpfanne besteht aus einem topfförmigen Stahlgehäuse 1 mit einem in der Betriebsstellung im wesentlichen horizontalen Boden 2 und einer aufrechten, nach oben ein wenig konisch auseinanderstrebenden Seitenwandung 3. Gemäß Fig. 1 hat die Gießpfanne 100 einen leicht ovalen Grundriß. Dieser kann aber auch z.B. kreisförmig sein. An der Außenseite der aus Stahlblech bestehenden Seitenwandung 3 sind einander gegenüberliegende horizontale Zapfen 4 angebracht, an denen eine Hängevorrichtung 5 angreift, an der die Gießpfanne 100 an einem Kran angehoben werden kann. Zum Ausleeren der Schlacke nach dem Abgießen der in der Gießpfanne 100 befindlichen Schmelze kann die Gießpfanne 100 um die Achse A der Zapfen 4 gekippt werden.

Das Gehäuse 1 der Gießpfanne 100 ist an der Seitenwandung 3 mit einem gemauerten feuerfesten Dauerfutter 6 versehen, dessen innere Platten mit 7 bezeichnet sind. Auch der Boden 2 des Gehäuses 1 weist ein gemauertes oder gegossenes Dauerfutter 8 auf, welches durch Anker 9 an dem Boden 2 festgehalten ist, damit es sich beim Kippen der Gießpfanne 100 nicht von dem Boden 2 löst.

Innenseitig des Dauerfutters 6 der Seitenwandung 3 ist bei der fertig ausgekleideten Gießpfanne 100 eine monolithische Auskleidung 10 vorgesehen, die in Fig. 2 durch strichpunktierte Linien nur angedeutet ist. Vor der Herstellung der Auskleidung 10 der Seitenwandung 3 wird nämlich die Auskleidung 20 des Bodens 2 hergestellt, um die es hier geht. Die Auskleidung 20 umfaßt einen die Gestalt einer Bodenplatte aufweisenden eigentlichen Boden 21 und eine sich daran am Rand einstückig hochziehende Seitenwandung 22, die sich über 3 bis 20 % der Höhe der Gießpfanne 100 erstreckt und mit dem Boden 21 ein einstückiges monolithisches Formteil in der Gestalt eines flachen Topfes bildet. Die Bodenplatte der Auskleidung 20 des Bodens 2 kann bei großen Gießpfannen eine Stärke bis zu 80 cm aufweisen.

Die Oberseite 23 des Bodens 21 ist nicht eben, sondern besitzt ein bestimmtes Relief, welches so gestaltet ist, daß von jedem Punkt der Oberseite 23 aus der Weg zu dem Ausguß 25 ein Gefälle aufweist, welches auf der ganzen Wegstrecke, die ein bestimmtes Volumenelement der Schmelze von irgendeiner Stelle der Gießpfanne über deren Boden 21 bis zum Ausguß 25 zurückzulegen hat, gleichsinnig ist. Es bestehen also keine Vertiefungen in der Oberfläche 23, in denen Schmelze stehenbleiben könnte. Der Ausguß 25 stellt die tiefste Stelle des Strömungsweges für ein Volumenelement der Schmelze dar und wird von dem Volumenelement ohne zwischenzeitliche Wiederanhebung erreicht.

In dem Ausführungsbeispiel liegt der Ausguß 25, wie aus den Fig. 1 und 3 zu ersehen ist, nahe am Rand des Grundrisses der Gießform 100. Das Relief der Oberseite 23 des Bodens 21 ist also nicht um eine aufrechte Mittelachse symmetrisch, sondern weist auf der Seite des Ausgusses 25 ein ziemlich starkes Gefälle auf, während das Gefälle auf der gegenüberliegenden Seite wesentlich geringer ist. Die Verhältnisse sollen dadurch veranschaulicht werden, daß in Fig. 1 Höhenlinien 29 der Oberseite 23 des Bodens 21 eingezeichnet sind. Auf der Seite des Ausgusses 25 liegen die Höhenlinien 29 dicht beieinander, was ein starkes Gefälle andeutet, während sie auf der gegenüberliegenden Seite wesentlich weiter auseinanderliegen, d.h. das Gefälle ist dort wesentlich geringer. Es ist aber das Relief so gestaltet, daß das Gefälle aus allen Richtungen über 360° um die Achse B des Auslaufs 25 einsinnig gegen den Auslauf 25 gerichtet ist, so daß nirgendwo Schmelze stehenbleiben kann.

Der Ausguß 25 (Fig. 3) umfaßt eine in das monolithische Material des Bodens 21 eingebettete Auslaufdüse 31 mit einem Innendurchmesser 34. Ausgehend von dem oberen Rand der Auslaufdüse 31 ist in dem Boden 21 ein Trichter 32 gebildet, der mit einem Öffungswinkel von etwa 60° nach oben auseinanderstrebt. Wenn dann das Abgießen beendet wird, wenn die Schmelze in einer Höhe 36 steht, ist sichergestellt, daß keine Schlacke, die dann in der Höhe 37 steht, mit abgegossen wird und verbleibt nur ein geringes Volumen an Schmelze in der Gießpfanne 100. Die Höhe 36 befindet sich um eine Strecke 35 über dem in der Höhe 36 gelegenen oberen Rand der Auslaufdüse 31. Die Strecke 35 ist mindestens so groß wie der Durchmesser 34 des Ausgusses 25.

Die gleichmäßige Ausbildung der Oberseite 23 des Bodens 21 entsprechend den Höhenlinien 29 wird durch ein Prallelement 30 unterbrochen, welches durch eine Erhöhung der Oberseite 23 des Bodens 21 gebildet ist, deren Oberseite 33 konvex gewölbt ist und am Rand über eine schräge Begrenzung 26,27 in die Oberseite 23 übergeht. Der Grundriß des Prallelementes 30 ist in dem Ausführungsbeispiel über etwa 240° kreisförmig (Fig. 1) und im übrigen geradlinig abgeschnitten. Die schräge Begrenzung des kreisförmigen Teils trägt die Bezugszahl 26, die des geraden Teils die Bezugszahl 27. Der Fuß der schrägen Begrenzung 27 liegt auf einer etwa durch die Mitte des Grundrisses der Gießpfanne 100 gelegenen, durch die Achse B des Ausgusses 25 gehenden Geraden 28.

Die flache Wölbung der Oberseite 33 des Prallelementes 30 kann Teil einer Kugelfläche, aber auch eine andere stetige konvexe Wölbung sein. Die sich durch die Wölbung ergebende Verdickung des Bodens 21 im Bereich des Prallelementes 30 ermöglicht eine Verlängerung der Betriebsdauer der Gießpfanne 100, bis durch die Erosion der auftreffenden heißen Schmelze störende Vertiefungen aufgetreten sind.

Die Gestalt der Oberseite 23 des Bodens 21 wird mit Hilfe einer Schablone oder Form 40 erzeugt, die durch ein stabiles flach-topfförmiges Formteil aus starkem Stahlblech gebildet ist (Fig. 5), welches eine ringförmige aufrechte Seitenwandung 41 und eine Bodenplatte 42 umfaßt, deren Unterseite dem Relief der Auskleidung 20 komplementär gebildet ist. Die Form 40 kann mit Hilfe von an den Kranösen 43 angeschlagenen Seilen oder Ketten mittels eines Krans in die Gießpfanne 100 abgesenkt werden, wo sie gegen Auftrieb gesichert wird. Es wird sodann der Zwischenraum zwischen der Außenseite der Form 40 und der inneren Plattenschicht 7 des Dauerfutters 6 bzw. der Oberseite des Dauerfutters 8 des Bodens 21 mit einem durch die Kreuzschraffur dargestellt fließfähigen feuerfesten Material bis zu einer Höhe 38 (Fig. 5) ausgefüllt, die der oberen Begrenzung des Seitenteils 22 der Auskleidung 20 entspricht. Für die Ausbildung des Prallelementes 30 weist die Form 40 eine konkave Gestaltung auf, die dadurch gebildet sein kann, daß eine entsprechend gekümpelte Kalotte 48 auf die Bodenplatte 42 der Form aufgeschraubt wird, wobei an der Stelle des späteren Prallelementes 30 sich unter der Kalotte 48 eine Lochung der Bodenplatte 42 befindet, die durch die Kalotte 46 abgedeckt wird. Zur Bildung der schrägen Begrenzungen 26,27 dienen an der Kalotte 48 angebrachte Schrägen 46,47. Die Befestigung erfolgt mittels angeschweißter Winkel 44 und Schrauben 45, von denen in Fig. 1 und 5 jeweils nur einer wiedergegeben ist, oder in einer anderen geeigneten Weise.

In der Mitte der Kalotte 48 oder an einer anderen Stelle der Bodenplatte 42 ist ein Anschluß 49 für Druckluft vorgesehen, die nach dem Ende der Formung zwischen die Unterseite der Bodenplatte 42 und die Oberseite 23 des Bodens 21 eingeleitet wird und das Anheben der Form 40 unterstützt. Der Anschluß 49 ermöglicht auch das Entlüften des Raumes unter der Kalotte 48 beim Einfüllen des fließfähigen feuerfesten Materials.

## Patentansprüche

1. Form zur Herstellung des Bodens (21) eines Behälters für metallurgische Schmelzen, insbesondere einer Gießpfanne (100) für Stahlschmelzen,
welcher ein topfförmiges, oben offenes Gehäuse (1) aus Stahlblech mit einem Boden (2) und einer im Betrieb aufrechten Seitenwandung (3) und
eine die Innenseite des Gehäuses (1) überdeckenden, den die Schmelze aufnehmenden lichten Innenraum des Gehäuses (1) bestimmende feuerfeste Auskleidung mit einem im Boden (21) der Auskleidung und (2) des Gehäuses (1) vorgesehenen Ausguß (25) für die Schmelze aufweist und
wobei die Oberseite (23) des Bodens (21) der Auskleidung in jeder Ebene, die durch die durch die Mitte des Ausgusses (25) verlaufende aufrechte Achse (B) geht, ein Gefälle zu dem Ausguß (25) hin und im Eingußbereich ein feuerfestes Prallelement (30) aufweist, dessen Oberseite (33) konvex gewölbt ist,
**dadurch gekennzeichnet,**
**daß** die Form (40) aus einem Formkörper aus Stahlblech in der Gestalt eines niedrigen oben offenen Topfes beseht, der an einem Kran in den Behälter absenkbar ist und an der Unterseite seiner Bodenplatte (42) das der Oberseite (23,33) des Bodens (21) der Auskleidung (20) komplementär entsprechende Relief aufweist.

2. Form nach Anspruch 1, **dadurch gekennzeichnet, daß** die Form (40) im Bereich des Prallelementes (30) eine dessen Grundriß entsprechende Öffnung (36) aufweist, die durch eine gewölbte, mit der Bodenplatte (42) der Form (40) am Rand der Öffnung (36) verbindbare Kalotte (48) abgedeckt ist.

3. Form nach Anspruch 2, **dadurch gekennzeichnet, daß** in der Mitte der Kalotte (48) ein Anschluß (49) für eine Zuführleitung eines fluiden Druckmediums zur Unterstützung des Abhebens der Form (40) von dem Boden (21) der Auskleidung (20) beim Entformen vorgesehen ist.

## Claims

1. A mould for making the base (21) of a receptacle for metallurgical melts, particularly a casting ladle (100) for molten steel,
comprising a pot-shaped housing (1) open at the top and consisting of steel sheet with a base (2) and a side wall (3) which is upright in operation and
a refractory lining which covers the inside of the housing (1) and defines the clear interior of the housing (1) receiving the melt, with an outlet (25) for the melt provided in the base (21) of the lining and (2) of the housing (1), and
wherein the top (23) of the base (21) of the lining has a gradient towards the outlet (25) in every plane passing through the upright axis (B) extending through the middle of the outlet (25), and comprises in the inlet zone a refractory deflecting element (30) the top (33) of which is convexly curved,
**characterised in that**
the mould (40) consists of a mould member of sheet steel in the form of a shallow pot open at the top and lowerable into the receptacle at a crane and having at the underside of its baseplate (42) the relief complementary to the top (22, 33) of the base (21) of the lining (20).

2. A mould according to claim 1, **characterised in that** the mould (40) has in the region of the deflecting element (30) an opening (36) corresponding to its cross-section and covered by a curved dome (48) adapted to be connected to the baseplate (42) of the mould (40) at the edge of the opening (36).

3. A mould according to claim 2, **characterised in that** the middle of the dome (48) is provided with a connection (49) for a supply line for a fluid pressure medium to assist the lifting of the mould (40) from the base (21) of the lining (20) during demoulding.

## Revendications

1. Moule de fabrication du fond (2) d'un récipient pour coulée métallurgique, en particulier d'une poche de coulée (100) d'acier fondu comprenant
- un boîtier (1) en forme de pot ouvert vers le haut, en tôle d'acier, avec un fond (2) et une paroi latérale (3) verticale en service,
- recouvrant la face interne du boîtier (1), un revêtement résistant au feu, qui délimite le volume interne libre du boîtier (1) accueillant le métal fondu avec, traversant le fond (21) du revêtement et celui (2) du boîtier (1), une busette de coulée (25) pour le métal fondu,
étant précisé que la face supérieure (23) du fond (21) du revêtement, dans chaque plan passant par l'axe vertical (B) traversant la busette de coulée (25) en son milieu, présente une pente dirigée vers la busette (25) et, dans la zone de celle-ci un élément de rebondissement (30) résistant au feu, avec une surface (33) bombée convexe,
**caractérisé en ce que**
le moule (40) est constitué par un corps de moule en tôle d'acier ayant la forme d'un pot bas ouvert en haut qui peut être descendu au moyen d'une grue dans le récipient et qui présente, sur la faxe inférieure de sa plaque de fond (42), le relief qui est complémentaire à celui de la face supérieure (23, 33) du fond (21) du revêtement (20).

2. Moule selon la revendication 1,
**caractérisé en ce que**
le moule (40) présente, dans la zone de l'élément de rebondissement (30), une ouverture (36) correspondant au contour en plan de cet élément et qui est recouverte par une calotte (48) bombée qui peut être reliée à la plaque de fond (42) du moule (40), le long du bord de l'ouverture (36).

3. Moule selon la revendication 2,
**caractérisé en ce qu'**
il est prévu, au milieu de la calotte (48), un raccord (49) pour une conduite amenant un agent de pression fluide pour apporter une assistance au levage du moule (40) quand on le sépare du fond (21) du revêtement (20) lors du démoulage.
